# EUROPÄISCHE PATENTANMELDUNG

(11) **EP 4 775 280 A1**
(43) Veröffentlichungstag der Anmeldung: **15.07.2026**
(21) Anmeldenummer: 25150631.7
(22) Anmeldetag: 08.01.2025
(51) Int. Cl.: A63B 23/12

(54) **TRAININGSGERÄT UND VERFAHREN ZUM VERARBEITEN VON TRAININGSDATEN BEI EINEM TRAININGSGERÄT**

(71) Anmelder: Vukovic, Dean, 69115 Heidelberg (DE)
(72) Erfinder: Vukovic, Dean, 69115 Heidelberg (DE)
(74) Vertreter: Ullrich & Naumann PartG mbB

(57) **Zusammenfassung**

Die Erfindung betrifft ein Trainingsgerät mit einer Positionierungsvorrichtung (3) für eine trainierende Person und einer Zugvorrichtung (2), wobei die Positionierungsvorrichtung (3) mindestens ein Tragelement, vorzugsweise Gestell, und eine im Wesentlichen parallel zu einem Untergrund auf dem Tragelement angeordnete Positionierungsfläche (9) zum Positionieren der Person, umfasst, wobei die Zugvorrichtung (2) mindestens zwei voneinander unabhängig betätigbare Zugelemente (5) umfasst, deren Betätigung eine Widerstandskraft entgegenwirkt, wobei die Positionierungsfläche (9) gegenüber dem Untergrund zumindest geringfügig kippbar ist. Ferner betrifft die Erfindung ein Verfahren zum Verarbeiten von Trainingsdaten bei einem Trainingsgerät.

## Beschreibung

Die Erfindung betrifft ein Trainingsgerät mit einer Positionierungsvorrichtung für eine trainierende Person und einer Zugvorrichtung, wobei die Positionierungsvorrichtung mindestens ein Tragelement, vorzugsweise Gestell, und eine im Wesentlichen parallel zu einem Untergrund auf dem Tragelement angeordnete Positionierungsfläche zum Positionieren der Person, umfasst, wobei die Zugvorrichtung mindestens zwei voneinander unabhängig betätigbare Zugelemente umfasst, deren Betätigung eine Widerstandskraft entgegenwirkt.

Des Weiteren betrifft die Erfindung ein Verfahren zum Verarbeiten von Trainingsdaten bei einem Trainingsgerät.

Trainingsgeräte sind seit Jahren aus der Praxis bekannt. Sie dienen dazu, gezielte Bewegungen zu ermöglichen, die Muskeln, Ausdauer, Kraft, Koordination oder Beweglichkeit trainieren. Die Funktion eines Trainingsgeräts besteht in der Regel darin, definierte Bewegungsmuster mit oder ohne Widerstand auszuführen. Bei dem Trainingsgerät der in Rede stehenden Art handelt es sich um eine Vorrichtung zum Durchführen von Surfübungen, insbesondere der Simulation der Paddelbewegung durch eine Kraularmbewegung. Bei dem Durchführen entsprechender Übungseinheiten wird darauf abgezielt, langandauernde Paddelbewegungen mit konstantem Widerstand zu ermöglichen, um die Kondition zu fördern.

Ein Trainingsgerät der in Rede stehenden Art ermöglicht eine Armbewegung bei der Durchführung der Paddelbewegung, sodass die Person gegen einen Widerstand arbeiten kann und so die natürlichen Bewegungsabläufe des Paddelns auf einem Surfbrett nachbildet. Eine variable Widerstandseinstellung ermöglicht das Training bei unterschiedlichen Strömungsbedingungen. Vorzugsweise wird der Widerstand durch einen Widerstandsmechanismus hervorgerufen, der ein Wassergefühl simuliert.

WO 2013/159146 A1 zeigt ein Trainingsgerät für Surfer, das eine Plattform umfasst, auf der eine Person knien, sitzen, liegen oder stehen kann. Die Plattform ist auf einem Tragrahmen montiert. Der Tragrahmen umfasst Beine, die den Tragrahmen gegenüber dem Untergrund abstützen. Eine Stange ist an dem Tragrahmen befestigt und steht von der Plattform ab. An der Stange sind eine Umlenkrolle und ein Griff angegeordnet. Dieser Griff kann von der trainierenden Person ergriffen und gegen einen Widerstand gezogen werden. Die Plattform ist mittels einer Halterung am Tragrahmen befestigt, die es ermöglicht, dass sich die Plattform seitlich von einer Seite zur anderen um eine Achse, die parallel oder koaxial zur Achse der Stange verläuft, kippen lässt. Die Halterung kann auch eine Längsneigung erlauben, wobei diese in der Regel weniger ausgeprägt ist als die seitliche Neigung. Die Halterung ist verstellbar, sodass der Grad der Kippbewegung der Plattform anpassbar und kontrollierbar ist.

DE 10 2021 001 974 B3 offenbart ein Trainingsgerät mit einer Seilzugeinheit, die zwei Zugseile umfasst. Die Zugseile weisen an jeweils einem Ende einen Griff auf und sind jeweils am anderen Ende mit einem Aufrollelement verbunden, auf das die Zugseile im Ruhezustand aufgerollt sind und von dem sie während der Benutzung unter Zugkrafteinwirkung abrollbar sind. Die Zugbewegung beider Zugseile ist jeweils unabhängig voneinander ausführbar. Die Seilzugeinheit umfasst ferner eine mit dem Aufrollelement zusammenwirkende Rückholvorrichtung zum Wiederaufwickeln des aus dem Aufrollelement herausgezogenen Seils nach Beendigung der Zugkraftwirkung und ein Widerstandsmechanismus, der der Zugbewegung eine Kraft entgegensetzt. Der Widerstandsmechanismus umfasst ein Gefäß zur Aufnahme einer Flüssigkeit, eine vertikal angeordnete Welle mit einem unteren Ende und einem oberen Ende. Das untere Ende befindet sich in dem Gefäß und das obere Ende oberhalb des Gefäßes. Am unteren Ende der Welle ist ein Rotorblatt angeordnet, das mit der Welle drehfest verbunden ist. Die beiden Aufrollelemente oberhalb des Gefäßes sind derart übereinander angeordnet und ausgestaltet, dass das obere Ende der Welle im Wesentlichen reibungsfrei durch die Aufrollelemente führt. Jedes Aufrollelement ist über eine richtungsgeschaltete Freilaufkupplung mit der Welle verbunden, wobei die Welle beim Ausziehen jedes der beiden Zugseile jeweils in die gleiche Richtung antrieben wird. Der Widerstandmechanismus dazu derart ausgestaltet, ein Wasserwiderstandsgefühl zu vermitteln.

Zuvor beschriebene Trainingsgeräte können zwar eine wertvolle Ergänzung für das Training von Surfern sein, weisen jedoch im Vergleich zum tatsächlichen Surfen einige Nachteile auf. Das Surfen beansprucht spezifische Muskelgruppen, insbesondere durch die Paddelbewegung, das Gleichgewichthalten und das Manövrieren des Surfbretts. Die Trainingsgeräte konzentrieren sich jedoch im Wesentlichen auf das Training der Oberkörpermuskulatur und vernachlässigen die Rumpfmuskulatur und Balancedynamik. Obwohl die Trainingsgeräte eine kippbare Plattform bereitstellen, bleibt die Bewegung in der Regel vorhersehbarer und eingeschränkter im Vergleich zu den ständigen, unvorhersehbaren Veränderungen, denen ein Surfbrett unter realen Bedingungen auf dem Wasser ausgesetzt ist.

Der vorliegenden Erfindung liegt daher die Aufgabe zugrunde, ein Trainingsgerät und ein Verfahren der eingangs genannten Art derart auszugestalten und weiterzubilden, dass die Bewegungsabläufe beim Durchführen einer Übung realitätsnah nachbildet und ein effizientes Training von Muskeln, Kondition, Ausdauer, Kraft und Koordination ermöglicht werden. Darüber hinaus soll das Trainingsgerät einfach und kostengünstig in der Herstellung sowie einfach und intuitiv in der Bedienung sein. Ferner sollen sich das Trainingsgerät und das Verfahren von wettbewerblichen Produkten unterscheiden.

Voranstehende Aufgabe ist in Bezug auf das erfindungsgemäße Trainingsgerät durch die Merkmale des Patentanspruchs 1 gelöst. Danach umfasst das in Rede stehende Trainingsgerät eine Positionierungsvorrichtung für eine trainierende Person und eine Zugvorrichtung. Die Positionierungsvorrichtung umfasst mindestens ein Tragelement, vorzugsweise Gestell, und eine im Wesentlichen parallel zu einem Untergrund auf dem Tragelement angeordnete Positionierungsfläche zum Positionieren der Person. Die Zugvorrichtung umfasst mindestens zwei voneinander unabhängig betätigbare Zugelemente, deren Betätigung eine Widerstandskraft entgegenwirkt. Die Positionierungsfläche ist gegenüber dem Untergrund zumindest geringfügig kippbar.

In Bezug auf das Verfahren ist die voranstehende Aufgabe durch die Merkmale des nebengeordneten Anspruchs 16 gelöst. Gemäß Anspruch 16 umfasst das in Rede stehende Verfahren zum Verarbeiten von Trainingsdaten bei einem Trainingsgerät nach einem der Ansprüche 1 bis 15 die Verfahrensschritte:
a) Erfassen von Sensordaten zur Position der Person, insbesondere Position der Füße und/oder des Körpers, auf der Positionierungsfläche und/oder Erfassen des Neigungswinkels der Positionierungsfläche und/oder Erfassen einer Zugkrafteinwirkung bei Betätigung der Zugvorrichtung durch die Person;
b) Speichern der Sensordaten; und
c) Ausgabe der Sensordaten über ein Bedienelement.

Die Ausgabe der Sensordaten erfolgt in Echtzeit und/oder nach Abschluss einer Trainingseinheit.

In erfindungsgemäßer Weise ist zunächst erkannt worden, dass durch geschickte Ausgestaltung der Positionierungsfläche die Durchführung einer Übung am Trainingsgerät die Bewegungsabläufe der Paddelbewegung beim Surften realitätsnah nachbildet. Durch die kippbare Ausgestaltung der Positionierungsfläche ist das Trainingsgerät zudem einfach und kostengünstig in der Herstellung sowie einfach und intuitiv in der Bedienung.

Im Konkreten ist die Positionierungsfläche gegenüber dem Untergrund zumindest geringfügig kippbar. Die Kippbewegung erfolgt vorzugsweise im Wesentlichen um die Längsachse der Positionierungsfläche, so dass eine sich auf der Positionierungsfläche in Bauchlage liegende Person, eine Kippbewegung entlang ihrer Längsachse erfährt. Darüber hinaus erfolgt die Kippbewegung vorzugsweise zusätzlich um die Querachse der Positionierungsfläche. Bei der Positionierung einer Person auf der Positionierungsfläche ist die Person aufgrund der Kippbewegung gezwungen, eine Gewichtsverlagerung durch das Betätigen der Zugvorrichtung anpassen, um die Balance auf der Positionierungsfläche zu halten. Dazu muss die Person ständig ihre Körperhaltung und Muskelspannung anpassen um den Schwerpunkt in der Mitte der Positionierungsfläche zu halten. Die Kippbewegung führt somit zu einer Simulation der Dynamik, die ein Surfbrett im Wasser erfährt, wenn eine Person eine Paddelbewegung ausführt. Die Eigenschaft der Positionierungsfläche gegenüber einem Untergrund kippbar gelagert zu sein, führt dazu, dass durch die Betätigung der Zugelemente neben der Oberkörperkraft bzw. - ausdauer insbesondere die Kraft, Ausdauer, Koordination und Balance der Rumpfmuskulatur trainiert wird.

Folglich ist mit dem erfindungsgemäßen Trainingsgerät ein Trainingsgerät bereitgestellt, dass die Bewegungsabläufe beim Durchführen einer Übung realitätsnah nachbildet und ein effizientes Training von Muskeln, Kondition, Ausdauer, Kraft und Koordination ermöglicht. Darüber hinaus ist das erfindungsgemäße Trainingsgerät einfach und kostengünstig in der Herstellung sowie einfach und intuitiv in der Bedienung. Ferner unterscheidet sich das erfindungsgemäße Trainingsgerät von wettbewerblichen Produkten.

Der Begriff "Positionierungsfläche" ist im weitesten Sinne zu verstehen und beschreibt im Allgemeinen eine Fläche um eine trainierende Person in einer definierten Position gegenüber dem Trainingsgerät, insbesondere den Zugelementen, auszurichten und/oder eine definierte Körperhaltung während des Trainings einzunehmen um eine Übung sicher und effektiv durchzuführen. Insbesondere liegt die Funktion der Positionierungsfläche darin, eine stabile, komfortable und ergonomische Unterstützung eine trainierende Person bereitzustellen, wobei diese sich in einer liegenden, knienden, sitzenden und/oder stehenden Position befindet.

Vorzugsweise umfasst die Positionierungsfläche abschnittsweise eine ebene, konkave und/oder konvexe Fläche. Darüber hinaus weist die Positionierungsfläche vorzugsweise visuelle und/oder haptische Markierungselement als Positionierungshilfe auf der der Person zugewandten Oberfläche auf. Das hat den Vorteil, dass die trainierende Person eine korrekte Position für die jeweilige Übung einnehmen und halten kann, was das Verletzungsrisiko reduziert und die Trainingseffizienz verbessert.

Als "Tragelement" im erfindungsgemäßen Sinne ist jede Art von tragender Struktur zu verstehen, die die Positionierungsfläche gegenüber einem Untergrund in einer stabilen Lage hält. Dabei kann es sich um ein Gestell, insbesondere Rahmenkonstruktion mit Verstrebungen, eine im Wesentlichen rechteckige oder x-förmige flächige Basis und/oder um eine Mehrzahl an Stützen bzw. Beinen handeln.

Der Begriff "Zugelement" ist im weitesten Sinne zu verstehen und beschreibt eine Komponente, die Kräfte, insbesondere eine Zugkrafteinwirkung einer trainierenden Person, aufnimmt und übertragt, die im Wesentlichen in Richtung ihrer Längsachse wirken und im Zugelement Spannungen hervorrufen. Das Zugelement ist darauf ausgelegt, Zugkräfte aufzunehmen und vorzugsweise weiterzuleiten. Ein Zugelement kann flexibel sein, beispielsweise ein Seil, Gurt, Kette, Kabel und/oder Band, oder starr ausgeführt sein, beispielsweise als Stange.

Der Begriff "Betätigung" ist im weitesten Sinne zu verstehen und beschreibt den Vorgang bei dem das Zugelement durch eine gerichtete Kraftanwendung, insbesondere Zugkrafteinwirkung, durch eine trainierende Person unter Spannung und/oder Bewegung gesetzt wird. Bei der Betätigung wird die Muskelkraft der trainierenden Person auf das Zugelement übertragen. Die Betätigung kann sowohl dynamisch als auch statisch erfolgen. Die Betätigung umfasst insbesondere die Schritte Greifen nach dem Zugelement, Ausführen einer Bewegung gegen einen Widerstand und kontrolliertes Zurückführen des Zugelements in die Ausgangsposition.

Der Begriff "Widerstandskraft" beschreibt im erfindungsgemäßen Sinne jede Kraft die entgegen der Zugkrafteinwirkung der trainierenden Person bei der Betätigung wirkt.

Gemäß einer weiteren vorteilhaften Ausgestaltung ist die Positionierungsfläche um mindestens eine Drehachse, vorzugsweise die Längsachse und/oder Querachse, kippbar. Vorzugsweise ist die Positionierungsfläche an einem Kugelgelenklager, mindestens einen Drehpunkt und/oder mindestens einer Drehachse kippbar gelagert, die als Zentrum der Kippbewegung dienen. Das ermöglicht eine geführte Kippbewegung der Positionierungsfläche. Einer der damit verbundenen Vorteile eine einfache und sichere Betätigung des Trainingsgeräts.

In einer vorteilhaften Ausführungsform ist die Positionierungsfläche über mindestens zwei Kopplungspunkte am Tragelement angeordnet. Die Kopplungspunkte dienen als definierte Auflage der Positionierungsfläche auf dem Tragelement. Vorzugseise ist die Positionierungsfläche mittels dieser Kopplungspunkte lösbar an dem Tragelement angeordnet, insbesondere mit mindestens einem Befestigungsmittel, beispielsweise Schraube, Klemme, Gurt, und/oder Verrastung. Das hat den Vorteil, dass unterschiedlich ausgestaltete Positionierungsflächen entsprechend der personen- und/oder übungsspezifischen Gegebenheiten einfach und schnell am Tragelement angeordnet werden können, was die Benutzerfreundlichkeit verbessert.

In einer Ausgestaltung des erfindungsgemäßen Trainingsgeräts ist die Positionierungsfläche in seinem Abstand zu dem Untergrund und/oder zu der Zugvorrichtung einstellbar. Dazu umfasst die Positionierungsvorrichtung vorzugsweise mindestens eine Höhenverstellung, insbesondere Gewindespindel und/oder Scherenmechanismus. Einer der damit erzielten Vorteile ist, dass die Positionierungsfläche auf unterschiedlichen Höhen einstellbar ist, so dass eine trainierende Person entsprechend der personen- und/oder übungsspezifischen Gegebenheiten gegenüber dem Zugelement positioniert werden kann, was die Benutzerfreundlichkeit verbessert.

Gemäß einer vorteilhaften Weiterbildung der Erfindung umfasst das Tragelement mindestens zwei Stützen. Die Stützen sind jeweils an einem Ende direkt oder indirekt über ein Aufnahmeelement, beispielsweise eine Rahmenkonstruktion, mit der Positionierungsfläche verbunden und umfassen am anderen Ende ein Kippelement, insbesondere bogenförmige Struktur, vorzugsweise Kufe. Das Kippelement ist derart ausgestaltet, dass eine Kippbewegung des Tragelements gegenüber dem Untergrund ermöglicht wird. Vorzugsweise erfolgt die Kippbewegung entlang der Längs- bzw.- Querachse des Tragelements. Weiter ist es vorteilhaft, dass die Positionierungsfläche gegenüber dem Tragelement fest, das heißt nicht kippbar, ist. Einer der damit erzielten Vorteile ist eine einfache und kostengünstige Herstellung sowie eine einfache und intuitive Bedienung des Trainingsgeräts.

In vorteilhafter Weise ist die der Person zugewandte Oberfläche der Positionierungsfläche zumindest abschnittsweise aus einem im Wesentlichen weichen, nachgiebigen und/oder kratzfreien Material, insbesondere Gummi, Schaumstoff und/oder Textil, ausgebildet. Das bewirkt, dass die Positionierungsfläche und/oder Gegenstände die auf die der Person zugewandte Oberfläche der Positionierungsfläche abgelegt werden einen verbesserten Abnutzungsschutz erfahren. Einer der damit erzielten Vorteile ist, dass das Trainingsgerät langlebiger ist.

Des Weiteren ist es von Vorteil, wenn ein flächiges Trainingsmittel, insbesondere Surfbrett, auf der der Person zugewandte Oberfläche der Positionierungsfläche anordenbar ist. Dadurch kann die trainierende Person an dem Trainingsgerät mit einem Surfbrett üben, das auch für das Surfen auf dem Wasser eingesetzt wird. Einer der damit erzielten Vorteile ist eine verbesserte Nachbildung von realen Surfbedingungen. Darüber hinaus ist das Trainingsgerät auf die individuellen Bedürfnisse bzw. Vorlieben der trainierenden Person anpassbar.

In einer bevorzugten Ausführungsform umfasst die Positionierungsvorrichtung mindestens eine Befestigungseinrichtung, vorzugsweise Spanngurt und/oder Klemme, zum Fixieren des flächigen Trainingsmittels an der Positionierungsvorrichtung, insbesondere an der der Person zugewandten Oberfläche der Positionierungsfläche. Einer der damit erzielten Vorteile ist, dass die das Trainingsmittel an einer definierten Position auf der der Person zugewandte Oberfläche der Positionierungsfläche reversibel entnehmbar anordenbar ist. Das verbessert das Sicherheit bei der Benutzung des Trainingsgeräts.

Gemäß einer vorteilhaften Weiterbildung der Erfindung umfasst die Positionierungsvorrichtung mindestens eine Kippvorrichtung zum Ausführen einer Kippbewegung bei der Positionierungsfläche. Eine Kippvorrichtung im Sinne der beanspruchten Lehre ist allgemein ein System, das die Positionierungsfläche und die auf ihr positionierten Person gegenüber dem Untergrund kippt, neigt, oder schwenkt. Vorzugsweise ist die Kippvorrichtung als hydraulische Kippvorrichtung, insbesondere Hydraulikzylinder, ausgestaltet. Alternativ oder zusätzlich umfasst die Kippvorrichtung eine pneumatische Kippvorrichtung, insbesondere einen Pneumatikzylinder. Alternativ oder zusätzlich umfasst die Kippvorrichtung eine mechanische Kippvorrichtung. Eine mechanische Kippvorrichtung ist ein System, das ohne den Einsatz von Fluiden arbeitet und die Positionierungsfläche durch rein mechanische Mittel neigt. Sie ist einfach und robust im Aufbau und basiert auf Elementen wie Hebeln, Gelenken, Zahnrädern oder Gewinden. Vorzugsweise ist ein Wellen-, Zahnstangen und/oder Schwenkarmmechanismus eine mechanische Kippvorrichtung. Einer der damit erzielten Vorteile eine präzise Einstellbarkeit der Neigung der Positionierungsfläche gegenüber dem Untergrund. Darüber hinaus behält die Kippvorrichtung den eingestellten Neigungswinkel bei, so dass die Positionierungsfläche gegen ein ungewolltes Wegkippen gesichert ist. Das erhöht die Bedienerfreundlichkeit und reduziert das Verletzungsrisiko beim Durchführen von Übungen.

Gemäß einer weiteren vorteilhaften Ausgestaltung ist die Kippvorrichtung als manuell betätigbare Kippvorrichtung ausgebildet. Eine manuell betätigbare Kippvorrichtung ist ein Mechanismus, der durch direkte physische Kraft eines Benutzers bedient wird, um eine Fläche oder ein Bauteil zu neigen, kippen oder in eine andere Position zu bringen. Sie benötigt keine externe Energiequelle wie Elektrizität, Druckluft oder hydraulische Systeme und basiert ausschließlich auf der Mechanik. Einer der damit erzielten Vorteile ist die einfache und kostengünstige Herstellung des erfindungsgemäßen Trainingsgeräts. Darüber hinaus ist das Trainingsgerät flexibel einsetzbar, da keine Energiequelle benötigt wird.

Alternativ oder zusätzlich ist mindestens eine Kippvorrichtung eine automatisch ansteuerbare Kippvorrichtung. Eine automatisch ansteuerbare Kippvorrichtung ist ein Mechanismus, der die Positionierungsfläche ohne direkte manuelle Bedienung durch eine externe Energiequelle wie Elektrizität, Hydraulik, Pneumatik und/oder Motorantrieb neigt. Insbesondere ist ein elektromotorisch angetriebene Wellen-, Zahnstangen und/oder Schwenkarmmechanismus, Linear- und/oder Spindelantrieb als automatisch ansteuerbare Kippvorrichtung anzusehen. Einer der damit erzielten Vorteile ist eine genaue Steuerung des Neigungswinkels der Positionierungsfläche und deren Bewegungsgeschwindigkeit. Das ermöglicht wiederholbare und flexible Bewegungsabläufe und sorgt für eine komfortable, präzise und sichere Bedienung.

In einer Ausgestaltung des erfindungsgemäßen Trainingsgeräts umfasst die Positionierungsvorrichtung eine Arretiereinrichtung, die eine Kippbewegung der Positionierungsfläche blockiert. Durch die Blockade der Kippbewegung ist ein sicheres Positionieren auf der Positionierungsfläche vor Beginn des Trainings bzw. ein sicheres Verlassen der Positionierungsfläche nach Beendigung des Trainings ermöglicht. Darüber hinaus wird einer trainierenden Person ein einfaches Durchführen einer Übung ohne Kippbewegung ermöglicht. Einer der damit erzielten Vorteile ist die einfache und sichere Bedienung des erfindungsgemäßen Trainingsgeräts.

In einer vorteilhaften Ausführungsform sind die Positionierungsvorrichtung und die Zugvorrichtung fest zugeordnet, vorzugsweise in einem Tragrahmen kombiniert. Einer der damit erzielten Vorteile ist, dass eine stabile Konstruktion des Trainingsgeräts, dass ein ungewolltes Verändern der Position verhindert. Das ermöglicht eine einfache und intuitive Bedienung des Trainingsgeräts.

Alternativ sind die Positionierungsvorrichtung und die Zugvorrichtung als zwei voneinander unabhängige Module ausgebildet, die als funktionale Einheit zusammenwirken. Das ermöglicht eine freie Positionierung der Positionierungsvorrichtung und der Zugvorrichtung zueinander, so dass der Abstand auf individuelle personenspezifische Bedürfnisse einstellbar ist. Vorzugsweise sind eine Mehrzahl unterschiedlich ausgeführter Positionierungsvorrichtungen und/oder Zugvorrichtungen gegeneinander austauschbar, so dass das Trainingsgerät entsprechend der benutzerspezifischen Anforderungen und/oder Trainingsübungen anpassbar ist. Einer der damit erzielten Vorteile ist eine verbesserte Benutzerfreundlichkeit.

In vorteilhafter Weise ist die Zugvorrichtung derart ausgestaltet, dass die Zugvorrichtung in die Positionierungsvorrichtung, vorzugsweise in einer Aussparung des Tragelements, aufnehmbar ist. Alternativ oder zusätzlich ist die Positionierungsvorrichtung derart ausgestaltet, dass die Positionierungsvorrichtung in die Zugvorrichtung, vorzugsweise in eine Aussparung aufnehmbar und/oder an der Zugvorrichtung vorzugsweise mit mindestens einem Befestigungsmittel anordenbar ist. Einer der damit erzielten Vorteile ist ein kompaktes und platzsparend verstaubares Trainingsgerät.

In einer vorteilhaften Ausführungsform ist die Widerstandskraft eine mechanische, elastische, elektrische, magnetische und/oder Fluidwiderstandskraft. Mechanische Widerstandskräfte sind Kräfte, die in einem mechanischen System der Bewegung eines Körpers entgegenwirken. Sie entstehen durch physikalische Wechselwirkungen zwischen Körpern und/oder innerhalb eines Materials. Mechanische Widerstandskräfte sind insbesondere Reibungskräfte, Dämpfungskräfte und/oder Trägheitskräfte. Elastische Widerstandskräfte sind Kräfte, die bei einer Verformung eines mechanischen Systems und/oder eines Materials dieser Verformung entgegenwirken. Diese können insbesondere Rückstellkräfte bei der Kompression und/oder Dehnung unter Zug- und/oder Druckbelastung, Rückstellkräfte bei der Biegung von Komponenten und/oder Rückstellkräfte bei der Torsion von Komponenten sein. Elektrische Widerstandskräfte sind Kräfte, die durch ein elektrisches und/oder elektromagnetisches System hervorgerufen werden, um eine einstellbare Kraft gegen eine Bewegung aufzubauen. Diese Widerstandskräfte basieren auf elektromechanischen Prinzipien und sind vorzugsweise dynamisch steuerbar. Elektrische Widerstandskräfte werden beispielsweise durch Widerstandsmotoren, Induktionswiderstände oder elektromagnetische Bremsen hervorgerufen. Eine magnetische Widerstandskraft bezeichnet eine Kraft, die durch die Wechselwirkung eines magnetischen Feldes mit einem Objekt oder Material entsteht, wie es beispielsweise bei Wirbelstrom und/oder Magnetbremsen der Fall ist. Fluidwiderstände beschreiben Kräfte, die einem Objekt oder einer Strömung von Flüssigkeiten oder Gasen entgegenwirken. Diese Widerstände entstehen durch die Wechselwirkung zwischen einem Körper und dem umgebenden Fluid oder durch innere Reibung innerhalb des Fluids selbst. Fluidwiderstände sind beispielsweise Strömungswiderstände beim Umströmen einer Komponente und/oder die durch Gegenstände induzierten inneren Fluidwiderstände infolge von Turbulenzen und Wirbelablösungen. Alternativ oder in Kombination beruht die Widerstandskraft auf die Gewichtskraft von mindestens einen gegen die Schwerkraft bewegten Körper, insbesondere Gewicht. Einer der damit verbundenen Vorteile ist die Bereitstellung einer definierten Widerstandskraft, die je nach vorliegendem physikalischen Prinzip dynamisch oder gestuft auf eine definierte Stärke einstellbar ist. Das ermöglicht eine realitätsnahe Nachahmung der Paddelbewegung. Durch eine Abstimmung der Widerstandskraft auf die Leistungsfähigkeit der trainierenden Person ist ein effektives und sicheres Durchführen von Übungen an dem Trainingsgerät ermöglicht.

In einer vorteilhaften Ausführungsform umfasst die Zugvorrichtung mindestens einen mit dem Zugelement wirkverbundenen Widerstandsmechanismus zum Erzeugen der Widerstandskraft. Ein Widerstandsmechanismus im erfindungsgemäßen Sinne ist ein technisches System oder eine Einrichtung, die eine Zugkraft und/oder Bewegung gezielt hemmt oder einen Widerstand gegen die Zugkraft ausübt. Dabei wird die zugeführte Energie entweder gespeichert, umgeleitet, in eine andere Energieform umgewandelt oder kontrolliert abgebaut. Einer der mit der Weiterbildung erzielten Vorteile ist ein modularer Aufbau der Zugvorrichtung und ermöglicht folglich eine schnelle und kostengünstige Herstellung.

Eine Wirkverbindung im Sinne der Erfindung dient allgemein dazu, die durch das Zugelement eingebrachten Zugkräfte auf den Widerstandsmechanismus zu übertragen um die erwünschte Gegenkraft zu erzeugen. Die Wirkverbindung kann als direkte Verbindung einen lösbaren Kopplungsmechanismus, Umlenkmechanismen, insbesondere Umlenkrollen, Übersetzungsmechanismen, vorzugsweise Getriebe, elektrische und/oder magnetische Widerstände, insbesondere generatorische Bremsen bzw. magnetische Wirbelstrombremsen, und/oder reibungsbasierte Systeme, vorzugsweise Gleitreibungssysteme, ausgestaltet sein.

In einer Weiterbildung der Erfindung umfasst der Widerstandsmechanismus mindestens eine Führungseinrichtung, insbesondere Schiene und/oder Stange, und mindestens ein Gewicht, wobei das Gewicht bei Betätigung entlang einer vorgegebenen Bahn, vorzugsweise gegen die Schwerkraft, bewegbar ist. Entsprechend ist das Gewicht mit dem Zugelement wirkverbunden. Das Gewicht umfasst insbesondere mehrere Elemente, die vorzugsweise übereinander gestapelt in der Führungseinrichtung angeordnet sind, und wobei einzelne Gewicht bedarfsweise zur Erzeugung der Widerstandskraft hinzugenommen werden. Einer der damit erzielten Vorteile ist eine einfache und schnelle Herstellung eines erfindungsgemäßen Trainingsgeräts.

In einer vorteilhaften Ausführungsform umfasst der Widerstandsmechanismus mindestens ein Gefäß zur Aufnahme eines Fluids, insbesondere Flüssigkeit, und mindestens ein in dem Gefäß aufgenommenes Strömungselement, insbesondere Rotorblatt und/oder Schaufel, wobei das Strömungselement bei Betätigung in dem Gefäß vorzugsweise um eine Rotationsachse des Strömungselements bewegbar ist. Einer der damit erzielten Vorteile ist, dass die Bewegungsabläufe beim Durchführen einer Übung das Strömungsverhalten von Wasser realitätsnah nachbilden, dem Training somit ein Wasserwiderstandsgefühl vermittelt, und ein effizientes Training von Muskeln, Kondition, Ausdauer, Kraft und Koordination ermöglicht. Darüber hinaus ist das erfindungsgemäße Trainingsgerät einfach und kostengünstig in der Herstellung sowie einfach und intuitiv in der Bedienung.

In einer vorteilhaften Ausgestaltung umfasst das Gefäß eine vertikal angeordnete Welle mit einem unteren Ende und einem oberen Ende. Die Widerstandkraft ist durch mindestens ein an der Welle im Gefäß angeordnetes Rotorblatt, das mit der Welle drehfest verbunden ist, erzeugbar, wobei das Zugelement mit dem oberen Ende der Welle wirkverbunden ist. Alternativ oder zusätzlich ist das Zugelement mit dem unteren Ende der Welle wirkverbunden. Vorzugsweise ist die Welle in zwei Umlaufrichtungen drehbar gelagert.

In einer Ausgestaltung des erfindungsgemäßen Trainingsgeräts umfasst der Widerstandsmechanismus mindestens ein Dehnungselement, insbesondere Feder, elastisches Seil und/oder Gummiband, das bei Betätigung reversibel verformbar, insbesondere dehnbar und/oder komprimierbar, ist. Einer der damit erzielten Vorteile ist eine einfache und kostengünstige Herstellung sowie eine intuitive Bedienung des Trainingsgeräts.

Gemäß einer weiteren vorteilhaften Ausgestaltung ist die Widerstandskraft durch mindestens einen mechanischen, elektrische und/oder magnetischen Übersetzungsmechanismus, insbesondere Getriebe, Drehmomentbregenzer, generatorische und/oder Induktionsbremse, vorzugsweise stufenlos, einstellbar. Ein Übersetzungsmechanismus ermöglicht eine definierte Verstärkung bzw. Reduktion der Widerstandskraft. Durch eine Abstimmung der Widerstandskraft auf die Leistungsfähigkeit der trainierenden Person ist ein effektives und sicheres Durchführen von Übungen an dem Trainingsgerät ermöglicht.

In einer vorteilhaften Ausführungsform ist das Zugelement als ein elastisches Seil und/oder Gummiband ausgebildet. Das Zugelement dehnt sich bei Betätigung innerhalb seiner Elastizitätsgrenzen proportional zur aufgebrachten Zugkraft. Die bei der Dehnung hervorgerufene Rückstellkraft ist folglich die Widerstandskraft. Einer der mit der Ausführungsform erzielten Vorteile ist ein Trainingsgerät, dass einfach und kostengünstig in der Herstellung ist und leicht zu bedienen ist.

Gemäß einer vorteilhaften Weiterbildung der Erfindung umfasst das Zugelement an einem freien Ende ein Halteelement, insbesondere Griff und/oder Schlaufe, und ist an dem anderen Ende an der Zugvorrichtung, vorzugsweise lösbar, angeordnet. Vorzugsweise ist das Haltelement gepolstert und/oder ergonomisch geformt. Darüber hinaus oder alternativ ist das Haltelemente drehbar, fest oder verstellbar am Zugelement ausgestaltet, um verschiedenen benutzerspezifischen Anforderungen zu entsprechen. Ein Halteelement an einem Zugelement verbessert die Benutzerfreundlichkeit erheblich und ermöglicht eine sicherere und effizientere Nutzung. Insbesondere bietet das Haltelement Präzision beim Führen oder Steuern des Zugelements, verhindert das Abrutschen der Hände vom Zugelement und ermöglicht eine effizientere Übertragung der Zugkraft.

Gemäß einer weiteren vorteilhaften Weiterbildung der Erfindung umfasst die Zugvorrichtung eine Aufrolleinrichtung, wobei ein an der Zugvorrichtung angeordnetes Ende des Zugelements mit der Aufrolleinrichtung wirkverbunden ist, so dass das Zugelement in einer Ruheposition auf der Aufrolleinrichtung zumindest teilweise, vorzugsweise vollständig aufgerollt ist und von der Aufrolleinrichtung während der Betätigung abrollbar ist. Einer der damit erzielten Vorteile ist, dass die Abnutzung und mechanische Beschädigung der Zugelemente, insbesondere durch Schmutz, UV-Strahlung und Feuchtigkeit, vermieden wird und die Sicherheit durch das Verhindern von unkontrolliert herumliegenden Schleifen verbessert wird.

In vorteilhafter Weise umfasst die Aufrolleinrichtung eine Rückholeinrichtung zum Wiederaufrollen des aus der Aufrolleinrichtung herausgezogenen Zugelements nach Beendigung der Betätigung. Dadurch wird das Zugelement nach Beendigung der Betätigung automatisch in seine Ausgangssituation zurückgeführt. Einer der damit erzielten Vorteile ist eine verbesserte Sicherheit und ein gesteigerter Komfort, da kein manueller Eingriff notwendig ist, um das Zugelement in Position zu bringen. Darüber hinaus ermöglicht die Rückholeinrichtung ein schnelleres Betätigen.

Gemäß einer vorteilhaften Weiterbildung der Erfindung umfasst das Trainingsgerät eine Steuereinrichtung, wobei die Steuereinrichtung vorzugsweise mindestens eine Datenverarbeitungseinheit zur Erfassung und Verarbeitung von Sensordaten, mindestens eine Kommunikationsschnittstelle, mindestens eine Speichereinheit, mindestens eine Bedieneinheit zur Eingabe und Visualisierung von Daten, insbesondere grafische Benutzeroberfläche, und/oder mindestens eine Spracheingabeeinheit zur Spracheingabe umfasst.

Eine Steuereinrichtung hat die Funktion, das Trainingsgerät zu überwachen, zu regulieren und/oder die Bedienung zu erleichtern. Insbesondere passt die Steuereinrichtung die Gerätefunktion dynamisch an die Bedürfnisse der trainierenden Person an, indem es Daten, insbesondere Körperparameter und/oder mechanische Werte, vorzugsweise Widerstandskraft, Neigung der Positionierungsfläche und/oder Position der trainierenden Person auf der Positionierungsfläche, erfasst und aktiv steuerbare Systeme, insbesondere mindestens eine Kippvorrichtung und/oder einen Übersetzungsmechanismus, ansteuert, um vorzugsweise die Widerstandskraft, und/oder die Neigung der Positionierungsfläche auf einen vorgegebenen Wert einzustellen. Die Steuereinrichtung ist vorzugsweise derart ausgestaltet, dass Sensordaten erfasst und/oder überwacht werden können, beispielsweise durch eine Datenverarbeitungseinheit zur Erfassung und Verarbeitung von Sensordaten.

Alternativ oder zusätzlich umfasst eine Steuereinrichtung eine Kommunikationsschnittstelle, die zum Austausch von Daten zwischen der Steuereinrichtung und zumindest einem externen Gerät, insbesondere Mobilfunkgerät und/oder Sportmessgerät zur Erfassung von Gesundheitsdaten, und/oder einer Netzwerkanbindung geeignet ist. Insbesondere handelt es sich bei den Daten um Körperparameter, vorzugsweise, Herzfrequenz, Geschwindigkeit, Kalorienverbrauch, Anzahl an Wiederholungen und/oder Zugkrafteinwirkung. Dadurch ist vorzugsweise eine Speicherung von Daten auf mindestens einer externen Datendanken und/oder bei einem Clouddienst ermöglicht oder eine Synchronisation von Daten mit einer App auf einem externen Gerät. Alternativ oder zusätzlich umfasst eine Steuereinrichtung eine Speichereinheit, um Daten über Körper- und/oder Geräteparameter, Benutzerprofile und Gerätefunktionen aufzuzeichnen, zu speichern und bei Bedarf bereitzustellt. Alternativ oder zusätzlich ermöglicht die Steuereinrichtung einer trainierenden Person, das Trainingsgerät intuitiv zu bedienen, liefert detaillierte Daten zu Kraft, Geschwindigkeit und Bewegung bzw. einer Abfolge von Bewegungen, um den Trainingsfortschritt zu analysieren und dokumentieren, gibt Körper- und/oder Geräteparameter aus und/oder stellt Trainingsprogramme, vorzugsweise basierend auf den Leistungsdaten der Person, bereit, um gezielte Trainingsübungen durchzuführen. Insbesondere werden derartige Informationen über eine Bedieneinheit zur Ein- und/oder Ausgabe von Daten, insbesondere grafische Benutzeroberfläche, bereitgestellt oder abgerufen. Die Ausgabe der Daten erfolgt vorzugsweise visuell und/oder akustisch. Einer der damit erzielten Vorteile ist ein effizienteres, sichereres, komfortableres und realitätsnäheres Durchführen einer Trainingsübung. Darüber hinaus ist es möglich, das Training zu personalisieren.

In einer bevorzugten Ausführungsform umfasst die Positionierungsvorrichtung mindestens einen Kraftsensor, vorzugsweise Druckmessstreifen, der derart zwischen Positionierungsfläche und Tragelement und/oder auf der der Person zugewandten Oberfläche der Positionierungsfläche angeordnet und ausgebildet ist, dass die Position und/oder die Lage der Person auf der Positionierfläche ermittelbar ist. Vorzugsweise umfasst die Positionierungsvorrichtung eine Mehrzahl an Kraftsensoren, die im Wesentlichen über die der Person zugewandten Oberfläche der Positionierungsfläche verteilt angeordnet sind. Dadurch kann die Position und/oder Lage der Person auf der Positionierungsfläche genauer bestimmt werden. Die Ermittlung der Position und/oder Lage der Person auf der Positionierungsfläche erfolgt vorzugsweise kontinuierlich oder in definierten Zeitintervallen. Alternativ oder zusätzlich umfasst die Zugvorrichtung mindestens einen Kraftsensor, vorzugsweise Druckmessstreifen, wodurch eine bei Betätigung ausgeübte Zugkrafteinwirkung ermittelbar ist. Vorzugsweise ist der Kraftsensor ein Mehrkomponenten-Kraftsensor, der die wirkenden Zugkräfte in mehreren Richtungen gleichzeitig ermittelt. Das ermöglicht die kontinuierliche oder periodische Erfassung der bei der Betätigung aufgebrachten Zugkraft und/oder Zugrichtung an der Zugvorrichtung. Einer der damit erzielten Vorteile ist ein effizientes Durchführen der Trainingsübung.

In einer Ausgestaltung des erfindungsgemäßen Trainingsgeräts umfasst die Positionierungsfläche und/oder das Tragelement mindestens einen Neigungssensor. Der Neigungssensor ermittelt kontinuierlich oder in periodischer Abfolge den Winkel, den die Positionierungsfläche gegenüber dem Untergrund einnimmt. Dadurch kann indirekt die Position und/oder Lage der Person auf der Positionierungsfläche bestimmt werden. Einer der damit erzielten Vorteile ist ein effizientes Durchführen der Trainingsübung.

In einer vorteilhaften Ausführungsform kommuniziert der Kraftsensor und/oder der Neigungssensor drahtlos und/oder kabelgebunden mit der Steuereinrichtung. Vorzugsweise erfolgt die drahtlose Datenübertragung mittels Funk- und/oder Mobilfunktechnologie, beispielsweise Bluetooth, WiFi, Nahfeldkommunikation (NFC) und/oder LTE, und/oder Infrarot. Einer der damit erzielten Vorteile ist, dass eine einfache und kostengünstige Herstellung der Datenkommunikation basierend auf Standardtechnologien.

Das erfindungsgemäße Verfahren zum Verarbeiten von Trainingsdaten bei einem Trainingsgerät nach einem der Ansprüche 1 bis 28 umfasst das Erfassen von Sensordaten zur Position der Person, insbesondere Position der Füße und/oder des Körpers, auf der Positionierungsfläche und/oder Erfassen des Neigungswinkels der Positionierungsfläche und/oder Erfassen einer Zugkrafteinwirkung bei Betätigung der Zugvorrichtung durch die Person. Anschließend erfolgt das Speichern der Sensordaten und die Ausgabe der Sensordaten über eine Bedieneinheit. Die Ausgabe der Sensordaten erfolgt in Echtzeit und/oder nach Abschluss einer Trainingseinheit. Vorzugsweise erfolgt die Ausgabe der Sensordaten über die Bedieneinheit.

In erfindungsgemäßer Weise ist zunächst erkannt worden, dass durch geschickte Ausgestaltung der einzelnen Verfahrensschritte das Verarbeiten von Trainingsdaten bei einem Trainingsgerät einfach und intuitiv möglich ist.

Im Konkreten sind die Position der Person, insbesondere Position der Füße und/oder des Körpers, auf der Positionierungsfläche und/oder der Neigungswinkel der Positionierungsfläche und/oder eine Zugkrafteinwirkung bei Betätigung der Zugvorrichtung durch die trainierende Person über Sensoren am Trainingsgerät ermittelbar. Die durch die Sensoren erfassten Sensordaten werden anschließen, insbesondere durch eine Steuereinrichtung, verarbeitet und gegebenenfalls durch eine Speichereinheit gespeichert. Abschließend werden die Sensordaten über eine Bedieneinheit ausgegeben. Die Ausgabe der Sensordaten erfolgt in Echtzeit und/oder nach Abschluss einer Trainingseinheit. Vorzugsweise erfolgt die Ausgabe der Sensordaten grafisch und/oder akustisch über die Bedieneinheit. Einer der damit erzielten Vorteile ist ein effizientes Überwachen von Geräte- und/oder Körperparameter und ein effizienteres Training.

Folglich ist mit dem erfindungsgemäßen Verfahren ein Verfahren zum Verarbeiten von Trainingsdaten bei einem Trainingsgerät bereitgestellt, dass ein effizientes Training von Muskeln, Kondition, Ausdauer, Kraft und Koordination ermöglicht. Darüber hinaus ermöglicht das Verfahren eine einfache und intuitive Bedienung.

In einer bevorzugten Ausführungsform des erfindungsgemäßen Verfahrens werden die Sensordaten nach der Erfassung mit mindestens einem Satz an Referenzdaten abgeglichen. Der Satz an Referenzdaten definiert die korrekte Ausführung einer spezifischen Trainingsübung, insbesondere in Form eines Bewegungsprofils, Kraftkurve und/oder zeitlichen Abfolge von Bewegungen. Die festgestellten Abweichungen zwischen den Sensordaten und dem Satz an Referenzdaten werden über die Bedieneinheit ausgegeben. Einer der damit erzielten Vorteile ist eine gesteigerte Effizienz und Sicherheit des Trainings sowie eine verbesserte Personalisierung der Trainingsübungen.

Vorzugsweise werden die erfassten Sensordaten durch Algorithmen der künstlichen Intelligenz, insbesondere Maschinelles Lernen und/oder Deep Learning, verarbeitet, um ineffiziente und/oder falsche Bewegungsprofile, Kraftkurven und/oder zeitliche Abfolgen von Bewegungen zu identifizieren. Die Geräte- und/oder Körperparameter des Trainingsgeräts werden mit mindestens einem Referenzmodell, das vorzugsweise auf einer Vielzahl an Referenzdaten aufbaut, verglichen.

In einer vorteilhaften Ausführungsform erfolgt die Ausgabe von Sensordaten und/oder eine Auswahl der Trainingsübung durch Berührung des Bedienelements und/oder durch Spracheingabe mittels einer Spracheingabeeinheit. Einer der damit erzielten Vorteile ist eine einfache und intuitive Bedienung des Trainingsgeräts.

Das erfindungsgemäße Verfahren zum Durchführen einer Trainingsübung bei einem Trainingsgerät nach einem der Ansprüche 1 bis 28, umfasst das Bereitstellen von mindestens einem Satz an Umweltdaten, insbesondere Wetter-, Wellen-, Strömungs- und/oder Gezeitendaten durch eine Steuereinheit. Durch eine Datenverarbeitungseinheit erfolgt im Anschluss das Übersetzen der Umweltdaten in mindestens einen Satz an Regelungsdaten, insbesondere in Form eines Bewegungsprofils, Kraftkurve und/oder einer zeitlichen Abfolge von Bewegungen, die einer korrekten Ausführung der Trainingsübung bei den vorliegenden Umweltdaten entspricht. Danach wird die Abweichung zwischen der Widerstandskraft und/oder der Neigung der Positionierungsfläche aus einem ersten Zeitpunkt, insbesondere aktuellen Zeitpunkt, mit dem Satz an Regelungsdaten ermittelt und mindestens ein Einstellparameter für einen zweiten Zeitpunkt, insbesondere zukünftigen Zeitpunkt bestimmt. Abschließend erfolgt ein Anpassen der Neigung der Positionierungsfläche durch das Ansteuern mindestens einer Kippeinrichtung und/oder der Widerstandskraft durch das Ansteuern mindestens eines Übersetzungsmechanismus entsprechend der ermittelten Abweichung über den Einstellparameter. Der Satz an Umweltdaten, der Satz an Regelungsdaten, und/oder die Sensordaten werden kontinuierlich und/oder in einem spezifischen Zeitintervall aktualisiert. Alternativ oder zusätzlich wird die Neigung der Positionierungsfläche und/oder die Widerstandskraft kontinuierlich und/oder in einem spezifischen Zeitintervall aktualisiert.

In erfindungsgemäßer Weise ist zunächst erkannt worden, dass durch geschickte Ausgestaltung der einzelnen Verfahrensschritte das Durchführen einer Trainingsübung am Trainingsgerät auf eine einfache und intuitive Art möglich ist.

Im Konkreten ist wird mindestens ein Satz an Umweltdaten durch ein Steuergerät bereitgestellt. Durch das Übersetzen der Umweltdaten, vorzugsweise durch eine Datenverarbeitungseinheit der Steuereinrichtung, wird aus dem Satz an Umweltdaten mindestens ein Satz an Regelungsdaten, insbesondere in Form eines Bewegungsprofils, Kraftkurve und/oder einer zeitlichen Abfolge von Bewegungen generiert. Dieser Satz an Regelungsdaten entspricht mindestens einem Geräteparamater, insbesondere dem Neigungswinkel der Positionierungsfläche und/oder der Stärke der Widerstandskraft, die eine trainierende Person bei der korrekten Durchführung der Trainingsübung an dem Trainingsgerät bei dem vorliegenden Satz an Umweltdaten tatsächlich erfahren würde. Die Steuereinrichtung bzw. die Datenverarbeitungseinheit bestimmt im Anschluss die Abweichung zwischen der Widerstandskraft und/oder der Neigung der Positionierungsfläche aus einem ersten Zeitpunkt, der den Geräteparameter zum aktuellen Zeitpunkt entspricht. Diese wird mit dem Satz an Regelungsdaten abgeglichen und es folgt eine Bestimmung von mindestens einen Einstellparameter für einen zweiten Zeitpunkt, insbesondere zukünftigen Zeitpunkt. Der Einstellparameter ist die Regelgröße für mindestens eine automatisch steuerbare Komponente des Trainingsgeräts. Vorzugsweise ist der Einstellparameter eine Reglungsabweichung in einem Regelkreis. Abschließend erfolgt ein Anpassen der Neigung der Positionierungsfläche durch das Ansteuern mindestens einer Kippeinrichtung und/oder der Widerstandskraft durch das Ansteuern mindestens eines Übersetzungsmechanismus durch den Einstellparameter entsprechend der ermittelten Abweichung. Einer der damit erzielten Vorteile ist ein effizienteres und realitätsnäheres Durchführen von Trainingsübungen.

Der Satz an Umweltdaten umfasst insbesondere Wetter-, Wellen-, Strömungs- und/oder Gezeitendaten. Darüber hinaus enthält der Satz an Umweltdaten vorzugsweise Informationen zu Tageszeiten und/oder Topographie spezifischer Region der Welt, insbesondere Surfgebiet. Besonders Vorteilhaft umfasst der Satz an Umweltdaten Bild-, Video- und/oder Audiosequenzen. Ein derartiger Satz an Umweltdaten kann beispielsweise ein virtuelles Surftraining nachbilden, wobei der Satz an Umweltdaten die regionalen Gegebenheiten eines definierten Surfgebiets realitätsnach wiedergibt. Alternativ kann der Satz an Umweltdaten eine individuell von einer Person vorgegebene Surfbedingung, beispielsweise eine Trainingseinheit bei definierten Wellengang, darstellen.

Der Satz an Umweltdaten, der Satz an Regelungsdaten, und/oder die Sensordaten werden kontinuierlich und/oder in einem spezifischen Zeitintervall aktualisiert. Alternativ oder zusätzlich wird die Neigung der Positionierungsfläche und/oder die Widerstandskraft kontinuierlich und/oder in einem spezifischen Zeitintervall aktualisiert.

Folglich ist mit dem erfindungsgemäßen Verfahren ein Verfahren zum Durchführen einer Trainingsübung bei einem Trainingsgerät bereitgestellt, dass die Bewegungsabläufe beim Durchführen einer Übung realitätsnah nachbildet und ein effizientes Training von Muskeln, Kondition, Ausdauer, Kraft und Koordination ermöglicht. Darüber hinaus ermöglicht das intuitive Verfahren eine einfache und intuitive Bedienung.

In einer bevorzugten Ausführungsform des erfindungsgemäßen Verfahrens wird der Satz an Umweltdaten als externe Datenquelle über eine Kommunikationsschnittstelle bereitgestellt. Grundsätzlich beziehen externe Datenquellen sämtliche Datenquellen ein, die von außerhalb der Steuereinrichtung stammen, und als Eingabe verwendet werden, um einen Satz von Umweltdaten für das Erzeugen von Reglungsdaten zu ermöglichen. Mittels einer Netzwerkanbindung lassen sich Daten von externen Datendanken oder Clouddiensten verwenden.

Das Abrufen externer Daten ermöglicht es der trainierenden Person, generierte Surfeinheiten insbesondere auf Basis realer historischer und/oder aktueller Umweltdaten und/oder von spezifischen Surfregionen bei der Trainingsübung einzustellen. Alternativ oder zusätzlich lassen sich personenspezifische Trainingsübung, beispielsweise bereitgestellt durch einen Trainer, an das Trainingsgerät übermitteln. Einer der damit erzielten Vorteile ist eine realitätsnahe Simulation der Bewegungsabläufe beim Durchführen einer Trainingsübung und ein effizientes Training von Muskeln, Kondition, Ausdauer, Kraft und Koordination.

Es gibt nun verschiedene Möglichkeiten, die Lehre der vorliegenden Erfindung in vorteilhafter Weise auszugestalten und weiterzubilden. Dazu ist einerseits auf die dem Anspruch 1 nachgeordneten Ansprüche und andererseits auf die nachfolgende Erläuterung eines bevorzugten Ausführungsbeispiels der Erfindung anhand der Zeichnung zu verweisen. In Verbindung mit der Erläuterung des bevorzugten Ausführungsbeispiels der Erfindung anhand der Zeichnung werden auch im Allgemeinen bevorzugte Ausgestaltungen und Weiterbildungen der Lehre erläutert. In der Zeichnung zeigt
Fig. 1 in einer schematischen Ansicht ein erfindungsgemäßes Trainingsgerät.

Fig. 1 zeigt in einer schematischen Ansicht ein erfindungsgemäßes Trainingsgerät 1. Das Trainingsgerät 1 umfasst eine Zugvorrichtung 2 und eine Positionierungsvorrichtung 3, die voneinander unabhängig in Form zweier eigenständiger Module ausgeführt sind.

Die Zugvorrichtung 2 umfasst zwei als Seilzugvorrichtung 4 ausgebildete Zugelemente 5, die entgegen einer Widerstandkraft durch eine trainierende Person 6, vorzugsweise unter Zugkrafteinwirkung durch eine Kraularmbewegung, betätigbar sind. Die Zugelemente 5 sind voneinander unabhängig betätigbar. Darüber hinaus sind die Zugelemente 5 mit der Aufrolleinrichtung 7 wirkverbunden, so dass das Zugelement 5 in einer Ruheposition auf der Aufrolleinrichtung 7 zumindest teilweise, vorzugsweise vollständig aufgerollt ist und von der Aufrolleinrichtung 7 während der Betätigung durch die Person 6 abrollbar ist. Die Aufrolleinrichtung 7 umfasst eine Rückholeinrichtung (nicht gezeigt) zum Wiederaufrollen des aus der Aufrolleinrichtung 7 herausgezogenen Zugelements 5 nach Beendigung der Betätigung. Die Zugelemente 5 sind mit einem Widerstandsmechanismus (nicht gezeigt) zum Erzeugen der Widerstandskraft wirkverbunden. Die Widerstandkraft ist vorzugsweise eine mechanische, elastische, elektrische, magnetische und/oder Fluidwiderstandskraft und/oder eine Gewichtkraft.

Die Positionierungsvorrichtung 2 umfasst ein aus zwei Stützen 8 ausgebildetes Tragelement und eine im Wesentlichen parallel zu einem Untergrund auf dem Tragelement angeordnete Positionierungsfläche 9. Die Positionierungsfläche ist im Wesentlichen parallel zu einem Untergrund, auf dem das Trainingsgerät 1 angeordnet ist, ausgeführt. Die Stützen 8 sind an einem Ende mit der Positionierungsfläche 9 verbunden. Am anderen Ende der Stützen 8 ist jeweils ein als Kufe 10 ausgebildetes Kippelement ausgebildet, wodurch die Positionierungsvorrichtung 3 um die Längsachse der Positionierungsfläche 9 kippbar gelagert ist.

Hinsichtlich weiterer vorteilhafter Ausgestaltungen des erfindungsgemäßen Trainingsgeräts wird zur Vermeidung von Wiederholungen auf den allgemeinen Teil der Beschreibung sowie auf die beigefügten Ansprüche verwiesen.

Schließlich sei ausdrücklich darauf hingewiesen, dass das voranstehend beschriebene Ausführungsbeispiele des erfindungsgemäßen Trainingsgeräts lediglich zur Erörterung der beanspruchten Lehre dienen, diese jedoch nicht auf die Ausführungsbeispiele einschränken.

### Bezugszeichenliste

- 1: Trainingsgerät
- 2: Zugvorrichtung
- 3: Positionierungsvorrichtung
- 4: Seilzugvorrichtung
- 5: Zugelement
- 6: Person
- 7: Aufrolleinrichtung
- 8: Stütze
- 9: Positionierungsfläche
- 10: Kufe

## Patentansprüche

1. Trainingsgerät mit einer Positionierungsvorrichtung (3) für eine trainierende Person und einer Zugvorrichtung (2), wobei die Positionierungsvorrichtung (3) mindestens ein Tragelement, vorzugsweise Gestell, und eine im Wesentlichen parallel zu einem Untergrund auf dem Tragelement angeordnete Positionierungsfläche (9) zum Positionieren der Person, umfasst, wobei die Zugvorrichtung (2) mindestens zwei voneinander unabhängig betätigbare Zugelemente (5) umfasst, deren Betätigung eine Widerstandskraft entgegenwirkt, **dadurch gekennzeichnet, dass** die Positionierungsfläche (9) gegenüber dem Untergrund zumindest geringfügig kippbar ist.

2. Trainingsgerät nach Anspruch 1, **dadurch gekennzeichnet, dass** die Positionierungsfläche (9) um mindestens eine Drehachse, vorzugsweise die Längsachse und/oder Querachse, kippbar ist und/oder über mindestens zwei Kopplungspunkte vorzugsweise reversibel lösbar am Tragelement angeordnet ist und/oder in seinem Abstand zu dem Untergrund und/oder zu der Zugvorrichtung (2) einstellbar ist.

3. Trainingsgerät nach Anspruch 1 oder 2, **dadurch gekennzeichnet, dass** das Tragelement mindestens zwei Stützen (8) umfasst, wobei die Stützen an einem Ende mit der Positionierungsfläche (9) verbunden ist und am anderen Ende ein Kippelement, insbesondere bogenförmige Struktur, vorzugsweise Kufe (10), umfasst.

4. Trainingsgerät nach einem der Ansprüche 1 bis 3, **dadurch gekennzeichnet, dass** die der Person (6) zugewandte Oberfläche der Positionierungsfläche (9) zumindest abschnittsweise aus einem im Wesentlichen weichen, nachgiebigen und/oder kratzfreien Material, insbesondere Gummi, Schaumstoff und/oder Textil, ausgebildet ist und/oder dass die Positionierungsfläche (9) derart ausgebildet ist, dass ein flächiges Trainingsmittel, insbesondere Surfbrett, auf der der Person (6) zugewandte Oberfläche der Positionierungsfläche (9) anordenbar ist und/oder dass die Positionierungsvorrichtung (3) mindestens eine Befestigungseinrichtung, vorzugsweise Spanngurt und/oder Klemme, zum Fixieren des flächigen Trainingsmittels an der Positionierungsvorrichtung (3), insbesondere an der der Person (6) zugewandten Oberfläche der Positionierungsfläche (9), umfasst.

5. Trainingsgerät nach einem der Ansprüche 1 bis 4 **dadurch gekennzeichnet, dass** die Positionierungsvorrichtung (3) mindestens eine hydraulische, pneumatische und/oder mechanische Kippvorrichtung zum Ausführen einer Kippbewegung bei der Positionierungsfläche (9) umfasst, wobei die Kippvorrichtung als manuell betätigbare und/oder automatisch ansteuerbare Kippvorrichtung ausgebildet sein kann.

6. Trainingsgerät nach einem der Ansprüche 1 bis 5, **dadurch gekennzeichnet, dass** die Positionierungsvorrichtung (3) eine Arretiereinrichtung umfasst, die eine Kippbewegung der Positionierungsfläche (9) blockiert.

7. Trainingsgerät nach einem der Ansprüche 1 bis 6, **dadurch gekennzeichnet, dass** die Positionierungsvorrichtung (3) und die Zugvorrichtung (2) fest zugeordnet, vorzugsweise in einem Tragrahmen kombiniert, sind.

8. Trainingsgerät nach einem der Ansprüche 1 bis 6, **dadurch gekennzeichnet, dass** die Positionierungsvorrichtung (3) und die Zugvorrichtung (2) als zwei voneinander unabhängige Module ausgebildet sind, wobei die Module als funktionale Einheit zusammenwirken, wobei die Zugvorrichtung (2) derart ausgestaltet sein kann, dass die Zugvorrichtung (2) in die Positionierungsvorrichtung (3), vorzugsweise in einer Aussparung des Tragelements, aufnehmbar ist und/oder dass die Positionierungsvorrichtung (3) derart ausgestaltet sein kann, dass die Positionierungsvorrichtung (3) in die Zugvorrichtung (2), vorzugsweise in eine Aussparung aufnehmbar und/oder vorzugsweise an der Zugvorrichtung (2) mit mindestens einem Befestigungsmittel anordenbar ist.

9. Trainingsgerät nach einem der Ansprüche 1 bis 8, **dadurch gekennzeichnet, dass** die Widerstandskraft eine mechanische, elastische, elektrische, magnetische und/oder Fluidwiderstandskraft und/oder eine Gewichtkraft ist.

10. Trainingsgerät macheinem der Ansprüche 1 bis 9, **dadurch gekennzeichnet, dass** die Zugvorrichtung (2) mindestens einen mit dem Zugelement (5) wirkverbundenen Widerstandsmechanismus zum Erzeugen der Widerstandskraft umfasst.

11. Trainingsgerät nach Anspruch 10, **dadurch gekennzeichnet, dass** der Widerstandsmechanismus mindestens eine Führungseinrichtung, insbesondere Schiene und/oder Stange, und mindestens ein Gewicht umfasst, wobei das Gewicht bei Betätigung entlang einer vorgegebenen Bahn, vorzugsweise gegen die Schwerkraft, bewegbar ist und/oder der Widerstandsmechanismus mindestens ein Gefäß zur Aufnahme eines Fluids, insbesondere Flüssigkeit, und mindestens ein in dem Gefäß aufgenommenes Strömungselement, insbesondere Schaufel, umfasst, wobei das Strömungselement bei Betätigung in dem Gefäß vorzugsweise um eine Rotationsachse des Strömungselements bewegbar ist und/oder der Widerstandsmechanismus mindestens ein Dehnungselement, insbesondere Feder, elastisches Seil und/oder Gummiband, umfasst, das bei Betätigung reversibel verformbar ist.

12. Trainingsgerät nach einem der Ansprüche 1 bis 11, **dadurch gekennzeichnet, dass** die Widerstandskraft durch mindestens einen mechanischen, elektrischen und/oder magnetischen Übersetzungsmechanismus, insbesondere Getriebe, Drehmomentbregenzer, generatorische und/oder Induktionsbremse, vorzugsweise stufenlos, einstellbar ist.

13. Trainingsgerät nach einem der Ansprüche 1 bis 12, **dadurch gekennzeichnet, dass** das Zugelement (5) ein elastisches Seil und/oder Gummiband ist und/oder das Zugelement (5) an einem freien Ende ein Halteelement, insbesondere Griff und/oder Schlaufe, umfasst und an dem anderen Ende an der Zugvorrichtung (3), vorzugsweise lösbar, angeordnet ist.

14. Trainingsgerät nach einem der Ansprüche 1 bis 13, **dadurch gekennzeichnet, dass** die Zugvorrichtung (3) eine Aufrolleinrichtung (7) umfasst, wobei ein an der Zugvorrichtung (3) angeordnetes Ende des Zugelements (5) mit der Aufrolleinrichtung (7) wirkverbunden ist, so dass das Zugelement (5) in einer Ruheposition auf der Aufrolleinrichtung (7) zumindest teilweise, vorzugsweise vollständig aufgerollt ist und von der Aufrolleinrichtung (7) während der Betätigung abrollbar ist, wobei die Aufrolleinrichtung (7) eine Rückholeinrichtung zum Wiederaufrollen des aus der Aufrolleinrichtung herausgezogenen Zugelements (5) nach Beendigung der Betätigung umfassen kann.

15. Trainingsgerät nach einem der Ansprüche 1 bis 14, **dadurch gekennzeichnet, dass** das Trainingsgerät eine Steuereinrichtung umfasst, wobei die Steuereinrichtung vorzugsweise mindestens eine Datenverarbeitungseinheit zur Erfassung und Verarbeitung von Sensordaten, mindestens eine Kommunikationsschnittstelle, mindestens eine Speichereinheit, mindestens eine Bedieneinheit zur Eingabe und Visualisierung von Daten, insbesondere grafische Benutzeroberfläche, und/oder mindestens eine Spracheingabeeinheit zur Spracheingabe umfasst, wobei die Positionierungsvorrichtung (3) mindestens einen Kraftsensor, vorzugsweise Druckmessstreifen, umfassen kann, der derart zwischen Positionierungsfläche (9) und Tragelement und/oder auf der der Person (6) zugewandten Oberfläche der Positionierungsfläche (9) angeordnet oder ausgebildet ist, dass die Position und/oder die Lage der Person (6) auf der Positionierfläche (9) ermittelbar ist und/oder dass die Zugvorrichtung (2) mindestens einen Kraftsensor, vorzugsweise Druckmessstreifen, umfassen kann, wodurch eine bei Betätigung ausgeübte Zugkrafteinwirkung ermittelbar ist und/oder dass die Positionierungsfläche (9) und/oder das Tragelement mindestens einen Neigungssensor umfassen kann, wobei der Kraftsensor und/oder der Neigungssensor vorzugsweise drahtlos und/oder kabelgebunden mit der Steuereinheit kommuniziert.

16. Verfahren zum Verarbeiten von Trainingsdaten bei einem Trainingsgerät nach einem der Ansprüche 1 bis 15, umfassend die Verfahrensschritte:
a) Erfassen von Sensordaten zur Position der Person (6), insbesondere Position der Füße und/oder des Körpers, auf der Positionierungsfläche (9) und/oder Erfassen des Neigungswinkels der Positionierungsfläche (9) und/oder Erfassen einer Zugkrafteinwirkung bei Betätigung der Zugvorrichtung (2) durch die Person (6);
b) Speichern der Sensordaten; und
c) Ausgabe der Sensordaten über eine Bedieneinheit;
wobei die Ausgabe der Sensordaten in Echtzeit und/oder nach Abschluss einer Trainingseinheit erfolgt.

17. Verfahren nach Anspruch 16, **dadurch gekennzeichnet, dass** die Sensordaten nach der Erfassung mit mindestens einem Satz an Referenzdaten abgeglichen werden, wobei der Satz an Referenzdaten die korrekte Ausführung einer spezifischen Trainingsübung, insbesondere in Form eines Bewegungsprofils, Kraftkurve und/oder zeitlichen Abfolge von Bewegungen, definiert und wobei die festgestellten Abweichungen zwischen den Sensordaten und dem Satz an Referenzdaten über das Bedienelement ausgegeben werden und/oder dass die Ausgabe von Sensordaten und/oder dass eine Auswahl der Trainingsübung durch Berührung des Bedienelements und/oder durch Spracheingabe mittels einer Spracheingabeeinheit erfolgt.
